# EUROPÄISCHE PATENTSCHRIFT

(11) **EP 1 939 357 B1**
(45) Veröffentlichungstag und Bekanntmachung des Hinweises auf die Patenterteilung: **09.09.2009**
(21) Anmeldenummer: 07024090.8
(22) Anmeldetag: 12.12.2007
(51) Int. Cl.: E01F 1/00

(54) **Ebene Überbaukonstruktion über dem Erdboden als Geh- sowie Fahrweg, insbesondere Bahnsteig**
Flat superstructure above ground level as walkway or driveway, in particular railway platform
Construction de superstructure de niveau sur le sol en terre en tant que trottoir ou route, en particulier un quai

(30) Priorität: 22.12.2006 DE 102006060852
(43) Veröffentlichungstag der Anmeldung: 02.07.2008
(73) Patentinhaber: Zürcher, Ralf, 77974 Meissenheim (DE); Zürcher, Harry, 77974 Meissenheim (DE)
(72) Erfinder: Zürcher, Ralf, 77974 Meissenheim (DE); Zürcher, Harry, 77974 Meissenheim (DE)
(74) Vertreter: Goy, Wolfgang

(56) Entgegenhaltungen:
- WO-A-03/014479
- CH-A5- 569 842
- DE-U1- 20 014 951
- DE-U1- 29 821 335

## Beschreibung

Die Erfindung betrifft eine ebene Überbaukonstruktion über dem Erdboden als Geh- sowie Fahrweg, insbesondere Bahnsteig, nach dem Oberbegriff des Anspruchs 1.

Das bevorzugte Anwendungsgebiet der Erfindung sind Bahnsteige. Die erfindungsgemäße ebene Überbaukonstruktion ist jedoch auch anderweitig einsetzbar, nämlich immer dort, wo eine ebene Fläche auf technisch einfache Weise erstellt werden soll.

Bahnsteige bestehen aus einer besonderen Überbaukonstruktion. Hierzu sind zunächst in sogenannten Köcherfundamenten vertikale Stahlstützen angeordnet, welche mit Abstand über dem Erdboden horizontale Stahlträger besitzen. Diese Stahlträger sind zueinander parallel angeordnet und definieren eine Ebene. Auf diesen Stahlträgern dieser Fertigteilbahnsteige lagern Betonplatten, welche vor Ort zu dem Bahnsteig zusammengefügt bzw. verbaut werden. Auf diesen Betonplatten ruhen dann die kleinen Platten, welche den Geh- sowie Fahrweg definieren.

Das Problem bei den bekannten Betonplatten besteht darin, daß diese wegen der notwendigen Tragfähigkeit sehr dick sein müssen und daher sehr schwer sind. Diese sind daher im Transport sowie in der Montage sehr aufwendig zu verbauen. Des weiteren sind die Toleranzgrenzen der vorgefertigten Betonbauteile sehr groß. Die Genauigkeitsanforderungen im Vorfertigungsgrad sind daher beschränkt. Ein weiterer Nachteil bei den bekannten Bahnsteigen besteht darin, daß sie bei Schneefall von Hand oder mittels entsprechender Räumgeräte geräumt werden müssen. Gleiches gilt bei Eisbildung.

Die DE 200 14 951 U1 zeigt einen Bahnsteig mit einer Unterkonstruktion aus im Erdboden verankerten, vertikalen Ständern, auf welchen horizontale Querstreben aufliegen, der eingangs angegebenen Art. Auf diesen Querstreben liegen Unterbauelemente aus Stahl in Form von Doppel-T-Trägern auf. Unter Zwischenanordnung von Elastomerlagern lagern dann auf diesen Doppel-T-Trägern die Betonfertigplatten. Auf diese Betonfertigplatten sind Fließen als Oberflächenbelag gelegt.

Davon ausgehend liegt der Erfindung die **Aufgabe** zugrunde, eine ebene Überbaukonstruktion über dem Erdboden als Geh- sowie Fahrweg, insbesondere Bahnsteig, der eingangs angegebenen Art zu schaffen, welche insgesamt technisch einfach sowie kostengünstig ist.

Die technische **Lösung** ist gekennzeichnet durch die Merkmale im Kennzeichen des Anspruchs 1.

Dadurch ist eine technisch einfache und preiswerte ebene Überbaukonstruktion über dem Erdboden als Geh- sowie Fahrweg, insbesondere Bahnsteig, aus Fertigteilen mit einer Stahlunterkonstruktion geschaffen. Die Grundidee der erfindungsgemäßen Konstruktion besteht darin, daß statt der bisherigen Betonplatten Stahlelemente verwendet werden, welche auf den im Erdfundament gelagerten Stahlträgern lagern. Die Verwendung von Unterbauelementen aus Stahl hat den Vorteil, daß sie relativ dünn ausgestaltet werden können, so daß sie nur ein relativ geringes Transportgewicht besitzen. Somit lassen sich bedingt durch das geringere Gewicht der Einzelbauteile der Stahlkonstruktion Transport- und Montagekosten senken. Gerade beim Einbau von Fertigteilbahnsteigen an Bundesbahnstrecken lassen sich durch die geringeren Einbauzeiten und den höheren Vorfertigungsgrad erhebliche Kostensenkungen im Bereich von Streckensperrungen und Fahrplanänderungen während der Bauphase erzielen. Anforderungen an Verwindung und anderweitige geometrische Sonderformen können aufgrund der Stahlkonstruktion besser und genauer gefertigt werden. Schließlich kann die erfindungsgemäße Stahlkonstruktion mit einer Vorfertigung im Millimeterbereich erfolgen. Indem auf diesen Stahlunterbauelementen Auflageelemente in Form von Zwischenelementen für die Platten befestigt sind, ist dadurch eine technisch sehr einfache Möglichkeit geschaffen, um die den Geh- sowie Fahrweg bildenden Platten verlegen zu können. Dadurch können handelsübliche Plattenbeläge aus Beton, Kunststein, Kunststoff oder andere Verbundstoffe eingesetzt werden. Die erfindungsgemäße Überbaukonstruktion über dem Erdboden, insbesondere Bahnsteig, stellt eine völlig neuartige Verlegung von Belägen jeglicher Art dar. Durch die schnelle Verlegemöglichkeit und den hohen Vorfertigungsgrad sind erhebliche Lohn- und Materialeinsparungen möglich. Durch die Verlegung der Platten auf den vorgefertigten Auflageelementen kann das Oberflächenwasser (Niederschlag oder Tauwasser) in den offenen Zwischenfugen der Belagsoberfläche ablaufen und hierdurch gezielt abgeleitet werden.

Eine erste Variante der Unterbauelemente aus Stahl schlägt gemäß Anspruch 2 ebene Stahlplatten vor. Diese Stahlplatten können relativ dünn sein und werden auf die Stahlträger aufgelegt.

Eine zweite Variante sieht gemäß Anspruch 3 vor, daß die Unterbauelemente durch längliche Stahlprofile gebildet sind. Diese Stahlprofile weisen zwischen sich vorzugsweise gleiche Abstände auf und sind parallel zueinander ausgerichtet. Vorzugsweise verlaufen diese Stahlprofile dabei senkrecht bezüglich der darunter befindlichen Stahlträger. Diese länglichen Stahlprofile können eine geeignete Querschnittsform besitzen. Vorzugsweise sind sie trapezförmig ausgebildet, wobei auf der Oberseite dieser Stahlprofile die Auflageelemente befestigt sind. Die Stahlprofile können dabei massiv ausgebildet sein. Es ist aber auch vorzugsweise denkbar, daß es sich um Hohlkörperprofile handelt.

Die Auflageelemente können punktuell ausgebildet sein, d. h. es handelt sich bei den Auflageelementen um Körper, welche auf den Stahlplatten oder auf den Stahlprofilen befestigt sind. Es kann sich dabei insbesondere um flache Körper handeln. Die Weiterbildung gemäß Anspruch 4 schlägt vor, daß diese einzelnen Auflageelemente durch entsprechende Verbindungselemente ein netzartiges Gebilde definieren, so daß insgesamt ein Profilnetz geschaffen ist.

Vorzugsweise bestehen gemäß der Weiterbildung in Anspruch 5 die Auflageelemente aus Kunststoff, beispielsweise aus Neopren.

Die Weiterbildung gemäß Anspruch 6 schlägt Möglichkeiten vor, um die Auflageelemente auf der Stahlplatte oder auf dem Stahlträger zu befestigen. Grundsätzlich weisen die Stahlplatten sowie die Stahlträger Durchbrechungen auf, in welchen die Auflageelemente festgelegt sind. Beispielsweise können die Auflageelemente eingeklipst werden. Zu diesem Zweck weist die Unterseite der Auflageelemente eine Rasteinrichtung auf. Stattdessen ist es auch möglich, die Auflageelemente in den Bohrungen der Stahlplatte oder des Stahlträgers festzuschrauben. Somit werden die Auflageelemente mittels einer einfachen Steckverbindung oder mittels einer Standardschraubverbindung mit den vorgefertigten Stahlplatten bzw. Stahlträgern verbunden.

Grundsätzlich ist es möglich, daß die auf den Auflageelementen aufliegenden Platten lose aufliegen. Durch eine zusätzliche Verklebung können gemäß der Weiterbildung in anspruch 7 die Platten jedoch gegen Herausheben gesichert werden.

Weiterhin schlägt eine bevorzugte Weiterbildung gemäß Anspruch 8 vor, daß die Platten mittels einer Heizeinrichtung beheizbar sind. Dadurch ist ein beheizbarer Bahnsteig mit beheizten Platten geschaffen. Somit ist systembedingt der Fertigteilbahnsteig mit einem Heizsystem ausgestattet. Das Wasser kann so nicht mehr auf der Oberfläche als Schneeablagerung oder als Eis zur Gefahr werden. Durch diese automatisierte Oberflächenbeheizung werden die bisher sehr aufwendigen Freihaltearbeiten während der Wintermonate stark reduziert und im Idealfall komplett vermieden. Die Folge davon sind enorme Kosteneinsparungen für die Betreiber der Bahnsteiganlagen.

Die Heizeinrichtung kann dabei gemäß der Weiterbildung in Anspruch 9 durch Heizelemente gebildet werden, welche sich unterhalb der Platten befinden. Vorzugsweise handelt es sich dabei um Heizmatten. Diese können in das durch die Auflageelemente gebildete Netz eingelegt werden.

Eine Alternative hierzu schlägt gemäß Anspruch 10 vor, daß die Heizeinrichtung durch Heizdrähte gebildet ist, welche innerhalb der Platten verlaufen. Dadurch werden die Platten direkt beheizt.

Ausführungsbeispiele einer erfindungsgemäßen ebenen Überbaukonstruktion über dem Erdboden als Geh- sowie Fahrweg in Form eines Bahnsteigs wird nachfolgend anhand der Zeichnungen beschrieben. In diesen zeigt:
- Fig. 1: eine Draufsicht auf eine erste Ausführungsform der Überbaukonstruktion;
- Fig. 2: eine perspektivische Ansicht der Überbaukonstruktion in Fig. 1;
- Fig. 3: eine Querschnittsdarstellung durch den Unterbau unterhalb der Stahlplatte;
- Fig. 4: einen Schnitt entlang der Linie A - A in Fig. 1;
- Fig. 5: einen Schnitt im Bereich der Befestigung der Auflageelemente mit ihrer Befestigung in der Stahlplatte;
- Fig. 6: eine zweite Ausführungsform in einer Darstellung entsprechend der in Fig. 4;
- Fig. 7: eine perspektivische Ansicht einer dritten Ausführungsform mit der Verwendung von Stahlprofilen anstatt von Stahlplatten;
- Fig. 8: einen Schnitt durch die Konstruktion in Fig. 7;
- Fig. 9: eine vierte Ausführungsform, basierend auf der Ausführungsform in Fig. 7 und 8.

Der Bahnsteig, wie er in einer ersten Ausführungsform in Fig. 1 bis 5 dargestellt ist, weist ein Fundament 1 in Form eines sogenannten Köcherfundaments im Erdboden 2 auf. In diesem Fundament 1 sind vertikale Stahlstützen 3 angeordnet. Diese Stahlstützen 3 tragen horizontale Stahlträger 4. Dabei sind insgesamt eine Vielzahl derartiger Stahlträger 4 parallel zueinander über die Stahlstützen 3 mit Abstand oberhalb des Erdbodens 2 angeordnet.

Auf den Stahlträgern 4 sind Stahlplatten 5 gelegt, wie dies insbesondere in Fig. 1 erkennbar ist. Diese Stahlplatten 5 sind matrixartig mit Bohrungen 6 versehen.

Auf den Stahlplatten 5 sind Auflageelemente 7 befestigt. Diese sind als flache Platten ausgebildet und bestehen aus Kunststoff. Unterseitig weisen diese Auflageelemente 7 als Einklipseinrichtung einen Befestigungsdorn 8 auf. Dies bedeutet, daß die Auflageelemente 7 mit ihrem Befestigungsdorn 8 in die Bohrungen 6 hineingesteckt werden, so daß sie entsprechend einrasten. Die Auflageelemente 7 sind untereinander durch Stege 9 fest miteinander verbunden und definieren somit ein gitterartiges Netz. Dieses gitterartige Netz kann dadurch in seiner Gesamtheit auf der Unterbaukonstruktion plaziert werden, was die Montage erheblich vereinfacht.

Auf die Auflageelemente 7 werden schließlich Platten 10 aus Beton, Kunststein, Kunststoff oder anderen Verbundstoffen gelegt. Diese definieren den Geh- sowie Fahrweg.

Zwischen den Stahlplatten 5 und den Platten 10 befindet sich noch eine Heizeinrichtung. Diese besteht aus plattenartigen Heizelementen 11, welche in das Gitter der Auflageelemente 7/ Verbindungsstege 9 gelegt werden. Durch Beheizen der Heizelemente 11 schmilzt auf den Platten 10 befindlicher Schnee oder Eis, so daß das Wasser zwischen benachbarten Platten 10 nach unten tropft und abgeführt werden kann. Gleichermaßen wird auch Regenwasser oder Tauwasser abgeführt.

Die Ausführungsvariante in Fig. 6 unterscheidet sich von der Ausführungsform in Fig. 1 bis 5 dadurch, daß statt der Heizelemente 11 Heizdrähte 12 vorgesehen sind, welche in den Platten eingebettet sind. Diese erwärmen gleichermaßen die Platten 10, entsprechend wie die Heizelemente 11.

Die Ausführungsform in Fig. 7 und 8 unterscheidet sich von der Ausführungsform in Fig. 1 bis 5 dadurch, daß statt der Stahlplatte 5 Stahlprofile 13 vorgesehen sind. Diese Stahlprofile 13 liegen parallel zueinander auf den Stahlträgern 4 auf, und zwar sind diese senkrecht zueinander ausgerichtet. Diese Stahlprofile 13 sind als Trapezbleche ausgebildet. Auf ihren Oberseiten befinden sich gleichermaßen Bohrungen 6 zum Einklipsen der Auflageelemente 7.

Auch bei dieser Ausführungsform ist eine Heizeinrichtung mit Heizelementen 11 zwischen den Platten 10 und den Stahlprofilen 13 vorgesehen.

Die Ausführungsform in Fig. 9 schließlich unterscheidet sich von der Ausführungsform in den Fig. 7 und 8 dadurch, daß statt der Heizelemente 11 Heizdrähte 12 vorgesehen sind, welche in den Platten 10 eingebettet sind (wie bei der Ausführungsform in Fig. 6).

### Bezugszeichenliste

- 1: Fundament
- 2: Erdboden
- 3: Stahlstütze
- 4: Stahlträger
- 5: Stahlplatte
- 6: Bohrung
- 7: Auflageelement
- 8: Befestig ungsdorn
- 9: Verbindungssteg
- 10: Platte
- 11: Heizelement
- 12: Heizdraht
- 13: Stahlprofil

## Patentansprüche

1. Ebene Überbaukonstruktion über dem Erdboden (2) als Geh- sowie Fahrweg, insbesondere Bahnsteig,
mit auf einem Fundament (1) des Erdbodens (2) lagernden, zueinander parallelen Stahlträgern (4),
mit auf den Stahlträgern (4) lagernden Unterbauelementen (5, 13) aus Stahl,
mit auf den Unterbauelementen befestigten Auflageelementen (7) sowie
mit auf den Auflageelementen (7) gelagerten Platten (10), welche den Geh- sowie Fahrweg bilden,
wobei die Platten (10) Plattenbeläge sind, welche die Belagsoberfläche bilden.

2. Überbaukonstruktion nach Anspruch 1,
**dadurch gekennzeichnet,**
**daß** die Unterbauelemente ebene Stahlplatten (5) sind.

3. Überbaukonstruktion nach Anspruch 1,
**dadurch gekennzeichnet,**
**daß** die Unterbauelemente durch längliche Stahlprofile (13) gebildet sind.

4. Überbaukonstruktion nach einem der vorhergehenden Ansprüche,
**dadurch gekennzeichnet,**
**daß** die Auflageelemente (7) durch Stege (9) miteinander verbunden sind und ein netzartiges Gebilde auf den Unterbauelementen aus Stahl bilden.

5. Überbaukonstruktion nach einem der vorhergehenden Ansprüche,
**dadurch gekennzeichnet,**
**daß** die Auflageelemente (7) aus Kunststoff bestehen.

6. Überbaukonstruktion nach einem der vorhergehenden Ansprüche,
**dadurch gekennzeichnet,**
**daß** die Auflageelemente (7) in Bohrungen (6) der Unterbau elemente aus Stahl festgelegt, insbesondere eingesteckt, insbesondere eingeklipst, oder festgeschraubt sind.

7. Überbau konstruktion nach Anspruch 6,
**dadurch gekennzeichnet,**
**daß** die Platten (10) auf den Auflageelementen (7) festgeklebt sind.

8. Überbaukonstruktion nach einem der vorhergehenden Ansprüche,
**dadurch gekennzeichnet,**
**daß** die Platten (10) mittels einer Heizeinrichtung beheizbar sind.

9. Überbaukonstruktion nach Anspruch 8,
**dadurch gekennzeichnet,**
**daß** die Heizeinrichtung durch Heizelemente (11) gebildet ist, welche sich unterhalb der Platten (10) befinden.

10. Überbaukonstruktion nach Anspruch 8,
**dadurch gekennzeichnet,**
**daß** die Heizeinrichtung durch in den Platten (10) verlaufenden Heizdrähte (12) gebildet ist.

## Claims

1. Flat superstructure above the ground (2) as a walkway and vehicle track, in particular a railway platform,
with parallel steel girders (4) mounted on a foundation (1) of the ground (2),
with steel supporting elements (5, 13) mounted on the steel girders (4),
with bearing elements (7) attached to the supporting elements, and
with panels (10) mounted on the bearing elements (7) and forming the walkway or vehicle track,
wherein the panels (10) are panel coverings which form the covering surface.

2. Superstructure according to claim 1, **characterised in that** the supporting elements are flat steel plates (5).

3. Superstructure according to claim 1, **characterised in that** the supporting elements are formed by linear steel profiles (13).

4. Superstructure according to any of the preceding claims, **characterised in that** the bearing elements (7) are connected together by webs (9) and form a net-like structure on the steel supporting elements.

5. Superstructure according to any of the preceding claims, **characterised in that** the bearing elements (7) consist of plastics.

6. Superstructure according to any of the preceding claims, **characterised in that** the bearing elements (7) are fixed, in particular pressed, in particular clipped, or bolted in bores (6) of the steel supporting elements.

7. Superstructure according to claim 6, **characterised in that** the panels (10) are firmly glued to the bearing elements (7).

8. Superstructure according to any of the preceding claims, **characterised in that** the panels (10) can be heated by means of a heating device.

9. Superstructure according to claim 8, **characterised in that** the heating device is formed from heating elements (11) situated below the panels (10).

10. Superstructure according to claim 8, **characterised in that** the heating device is formed by heating wires (12) running inside the panels (10).

## Revendications

1. Construction plane de superstructure au-dessus du niveau du sol (2) comme voie de circulation piétonnière et carrossable, en particulier comme quai de chemin de fer,
avec des poutres en acier (4) parallèles entre elles, reposant sur une fondation (1) du sol (2),
avec des éléments d'infrastructure (5, 13) en acier, reposant sur les poutres en acier (4),
avec des éléments porteurs (7) fixés sur les éléments d'infrastructure,
et avec des plaques (10) supportées sur les éléments porteurs (7), lesquelles forment la voie piétonnière et carrossable, sachant que les plaques (10) sont des dalles de couverture qui forment la surface du revêtement.

2. Construction de superstructure selon la revendication 1, **caractérisée en ce que** les éléments d'infrastructure sont des plaques d'acier planes (5).

3. Construction de superstructure selon la revendication 1, **caractérisée en ce que** les éléments d'infrastructure sont formés par des profilés oblongs en acier (13).

4. Construction de superstructure selon l'une des revendications précédentes, **caractérisée en ce que** les éléments porteurs (7) sont mutuellement reliés par des entretoises (9) et forment une structure du genre treillis sur les éléments d'infrastructure en acier.

5. Construction de superstructure selon l'une des revendications précédentes, **caractérisée en ce que** les éléments porteurs (7) sont réalisés en matière plastique.

6. Construction de superstructure selon l'une des revendications précédentes, **caractérisée en ce que** les éléments porteurs (7) sont fixés en position dans des perçages (6) des éléments d'infrastructure en acier, notamment emboîtés, en particulier clipsés, ou vissés.

7. Construction de superstructure selon la revendication 6, **caractérisée en ce que** les plaques (10) sont fixées par collage sur les éléments porteurs (7).

8. Construction de superstructure selon l'une des revendications précédentes, **caractérisée en ce que** les plaques (10) peuvent être chauffées au moyen d'un dispositif de chauffage.

9. Construction de superstructure selon la revendication 8, **caractérisée en ce que** le dispositif de chauffage est formé par des éléments chauffants (11) qui se trouvent en dessous des plaques (10).

10. Construction de superstructure selon la revendication 8, **caractérisée en ce que** le dispositif de chauffage est formé par des conducteurs ou câbles chauffants (12) s'étendant dans les plaques (10).
